# EUROPÄISCHE PATENTSCHRIFT

(11) **EP 0 693 970 B1**
(45) Veröffentlichungstag und Bekanntmachung des Hinweises auf die Patenterteilung: **03.11.1999**
(21) Anmeldenummer: 94908285.3
(22) Anmeldetag: 04.03.1994
(51) Int. Cl.: B05B 1/30, B05B 7/04, E03C 1/084

(54) **WASSERSTRAHLREGLER UND DURCHFLUSSBEGRENZER FÜR SANITÄRARMATUREN**
WATER JET REGULATOR AND FLOW LIMITER FOR SANITARY FITTINGS
BRISE-JET ET LIMITEUR DE DEBIT POUR ROBINETTERIES SANITAIRES

(30) Priorität: 08.03.1993 DE 2000004
(43) Veröffentlichungstag der Anmeldung: 31.01.1996
(73) Patentinhaber: PRENZLER, Klaus, 29323 Wietze (DE)
(72) Erfinder: PRENZLER, Klaus, 29323 Wietze (DE)
(74) Vertreter: Schaumburg, Karl-Heinz
(86) Internationale Anmeldenummer: DE9400236
(87) Internationale Veröffentlichungsnummer: WO9420219

(56) Entgegenhaltungen:
- CH-A- 315 823

## Beschreibung

Die Erfindung betrifft einen Durchflußbegrenzer nach dem Oberbegriff des Anspruchs 1 und bezieht sich somit auf ein Zubehörteil für Sanitärarmaturen als Durchflußbegrenzer und Wasserstrahlregler mit austauschbarer Drosseleinrichtung und Stau- bzw. Leitkörper.

Eine Vorrichtung nach dem Oberbegriff des Anspruchs 1 ist aus der CH-A-315 823 bekannt. Diese Vorrichtung betrifft ein Mundstück zum Mischen einer aus ihm ausströmenden Flüssigkeit mit Luft.

Aufgabe der Erfindung ist es, die Durchflußmenge an Wasserausläufen während der Benutzung durch Einstellen von außen optimal zu minimieren und zu dosieren und die Lebensdauer des Durchflußbegrenzers nach der Erfindung für viele Jahre zu gewährleisten. Weiterhin sollen Wartungs- und Reinigungsprobleme ausgeschlossen werden, und die Erfindung soll im Hygienebereich eine unproblematische Anwendung gewährleisten.

Diese Aufgabe wird durch die im Anspruch 1 angegebenen Merkmale gelöst. Vorteilhafte Weiterbildungen sind in den abhängigen Ansprüchen angegeben.

Bekannte Wasserstrahlregler und Drosseleinrichtungen sind nur mit einer Drosseleinrichtung ausgestaltet. Bei der Erfindung werden zwei unabhängige Drosseleinrichtungen eingesetzt, die den Geräuschpegel herabsetzen und es zulassen, daß die Durchflußbegrenzer bei allen Wassermengen eingesetzt werden können, z.B. im Bereich von 0,5 - 20 l/h.

Die Drosseleinrichtungen können mit wenigen Handgriffen in verschiedene Varianten umgebaut werden; dadurch können alle Armaturentypen für die jeweiligen Anforderungen optimal ausgestaltet werden.

Da das Verbraucherbewußtsein durch die steigenden Energie- und Wasserpreise und zum Schutz der Umwelt sich immer weiter positiv entwickelt, muß die Handhabung der Umweltprodukte vereinfacht und wirkungsvoll sein.

Durchflußbegrenzer können noch häufiger zum Einsatz kommen, wenn alle Verbrauchseinrichtungen im Gewerbe und privaten Bereich einfach auf eine minimal benötigte Wassermenge eingestellt werden können. Bei den bekannten Durchflußbegrenzern besteht nur die Möglichkeit an einem Drosselpunkt einzugreifen und die Durchflußmenge festzulegen. Bei der Erfindung können verschiedene Drosselungen bei einfacher Handhabung zum Einsatz kommen.

Ausführungsbeispiele der Erfindung sind in den Zeichnungen dargestellt. Darin zeigt:
- Figur 1: einen Schnitt des Einsatzes mit Drosselschraube 31, Drosselplatte 33, Zylinderlochplatte 26 und Schraubenfeder 17;
- Figur 2: einen Schnitt des Einsatzes mit Drosselplatte 35, Zylinderlochplatte 40 und Schraubenfeder 17;
- Figur 3: einen Schnitt des Einsatzes mit Drosselplatte 35, Zylinderlochplatte 26, Drosselschraube 27, Lochplatte 21 und Schraubenfeder 17;
- Figur 4: einen Schnitt des Einsatzes mit Drosselplatte 15, Zylinderlochplatte 26, Drosselschraube 28 und Schraubenfeder 17;
- Figur 5: einen Schnitt des Einsatzes mit Drosselplatte 18, Zylinderlochplatte 26, Drosselschraube 28, Drosselschraube 2, Lochplatte 21 und Schraubenfeder 17;
- Figur 6: das Gehäuse 19;
- Figur 7: einen Schnitt des Einsatzes mit Drosselplatte 34, Zylinderlochplatte 25, Drosselschraube 27, Schraubenfeder 17 und Gehäuse 19;
- Figur 8: einen Schnitt des Einsatzes mit Drosselplatte 34, Zylinderlochplatte 24, Drosselschraube 30 und Schraubenfeder 17;
- Figur 9: einen Schnitt des Einsatzes mit Drosselplatte 15, Zylinderlochplatte 22, Schraubenfeder 17 und Gehäuse 19;
- Figur 10: die Schraubenfedern 17 und 7; und
- Figur 11: das Gehäuse ohne Luftansaugschlitz.

Figur 1 zeigt im Schnitt insbesondere eine Drosselplatte 33, eine Zylinderlochplatte 26, eine Schraubenfeder 17, d.h. eine in sich geschlossene ringförmige Schraubenfeder, und eine Drosselschraube 31. Durch Verwendung der Drosselschraube 31 mit Nadelspitze 38 im aufgeschraubten Zustand, kann der Wasserdurchfluß begrenzt werden, ohne den Durchmesser der Einlaßbohrung zu verringern. Außerdem kann noch eine Feineinstellung vorgenommen werden.

Figur 2 zeigt im Schnitt insbesondere das Gehäuse (19), eine Drosselplatte 35, eine Zylinderlochplatte 40, die Schraubenfeder 17 und die Drosselschraube 29. Die Vordrosselung erfolgt über die Drosselplatte 35 und eine im Durchmesser ausgewählte Einlaßbohrung 5, und eine Feindrosselung erfolgt mittels der Drosselschraube 29.

Figur 3 zeigt im Schnitt insbesondere die Drosselplatte 35, eine Zylinderlochplatte 40, die Schraubenfeder 17, eine Lochplatte 21 und die Drosselschraube 29. Die Vordrosselung erfolgt über die Drosselplatte 35 und die im Durchmesser ausgewählte Einlaßbohrung 5, und eine Feindrosselung erfolgt mittels der Drosselschraube 27, welche die Lochplatte bei Betätigung vertikal bewegt.

Figur 4 zeigt im Schnitt insbesondere eine Drosselplatte 15, eine Zylinderlochplatte 26, die Schraubenfeder 17 und die Drosselschraube 28. Die Vordrossslung erfolgt hier über die Drosselplatte 15 und die im Durchmesser ausgewählte Einlaßbohrung 12, und die Feindrosselung erfolgt mittels der Drosselschraube 28.

Figur 5 zeigt im Schnitt insbesondere eine Drosselplatte 18, eine Zylinderlochplatte 26, die Schraubenfeder 17, die Lochplatte 21 und eine Drosselschraube 27. Die Vordrosselung erfolgt über die Drosselplatte 18 und die Drosselschraube 2, und die Feindrosselung erfolgt mittels der Drosselschraube 27, welche die Lochplatte beim Betätigen vertikal bewegt.

Figur 7 zeigt den Durchflußbegrenzer und Wasserstrahlregler in einer schematischen Darstellung. Die Figur 7 zeigt das Gehäuse 19, die Schraubenfeder 17, eine Drosselplatte 34, eine Zylinderlochplatte 25 und die Drosselschraube 27 im zusammengesetzten Zustand. Der Wassereintritt erfolgt über die Bohrung 5 und 36 in den Verteilerraum 3 und durchströmt die Bohrungen der Zylinderlochplatte, wobei aufgrund der Anordnung von Luftansaugschlitzen 11 am Gehäuse 19 Luft in den Hohlraum der Spiralfeder angesaugt wird, und das Wasser mit Luft angereichert aus der Schraubenfeder 17 austritt. Die Vordrosselung erfolgt über die Drosselplatte 34 und die im Durchmesser ausgewählte Einlaßbohrung 5, und die Feindrosselung erfolgt mithilfe der Drosselschraube 27.

Die Figur 8 zeigt im Schnitt insbesondere die Drosselplatte 34, eine Zylinderlochplatte 24, das Gehäuse 19 und die Schraubenfeder 17. Die Vordrosselung erfolgt über die Drosselplatte 34 und die im Durchmesser ausgewählte Einlaßbohrung 5, und die Feindrosselung erfolgt mithilfe der Drosselschraube 30.

Figur 9 zeigt im Schnitt insbesondere die Drosselplatte 15, eine Zylinderlochplatte 22, die Schraubenfeder 17, eine Schraubenfeder 7, das Gehäuse 19 und die Drosselschaube 28. Die Drosselung erfolgt über die Drosselplatte 15 und die im Durchmesser ausgewählte Einlaßbohrung.

Für die Wasserstrahlform werden verschiedene Drosselschrauben oder geschlossene ringförmige Schraubenfedern verwendet. Der Einschub einer zweiten Schraubenfeder 7 in die Schraubenfeder 17 vermindert die Fließgeschwindigkeit. Beim Einbau der Lochplatte 21 im Verteilerraum 3 mit der Drosselschraube 27, 28 oder 29 wird die Lochplatte ständig beim Durchströmen bewegt und hält dadurch den Verteilerraum von Schmutz- und Kalkablagerungen sauber.

### Bezugszeichenliste

- (1): Drosselschaft
- (2): Drosselschraube-Drosselschaft
- (3): Verteilerraum
- (4): Auflagerand
- (5): Einlaßbohrung
- (6): Bohrung
- (7): Schraubenfeder innenliegend in Schraubenfeder (17)
- (8): Zwischenraum unter der Lochplatte im angehobenen Zustand
- (9): Nute
- (10): Bord
- (11): Luftansaugschlitz
- (12): Einlaßbohrung von Drosselplatte (15)
- (13): Zwischenraum zwischen Schraubenfeder (17) und (7)
- (14): Hohlraum
- (15): Drosselplatte ohne Drosselschaft
- (16): Drosselschraube abgerundet
- (17): Schraubenfeder
- (18): Drosselplatte mit Drosselschraube
- (19): Gehäuse
- (20): Schraubenkopf der Drosselschraube (30)
- (21): Lochplatte
- (22): Zylinderlochplatte (abgestuft)
- (23): Zylinderlochplatte abgestuft mit Innengewinde
- (24): Zylinderlochplatte mit Versenkung für den Schraubenkopf (20) der Drosselschraube (30)
- (25): Zylinderlochplatte mit Innengewinde
- (26): Zylinderlochplatte genutet mit Innengewinde
- (27): Rundung der Drosselschraube (27)
- (28): Drosselschraube mit Spitze (37)
- (29): Drosselschraube flach
- (30): Drosselschraube mit Kopf
- (31): Drosselschraube mit Nadelspitze
- (33): Drosselplatte mit Seitenbohrung (36)
- (34): Drosselplatte mit durchgehender Seitenbohrung (36)
- (35): Drosselplatte ohne Seitenbohrung
- (36): Seitenbohrung der Drosselplatte (33)
- (37): Nadelspitze der Drosselschraube (31)
- (38): Drosselschraubenspitze der Drosselschraube (31)
- (39): Bohrungen der Lochplatte (21)
- (40): Zylinderlochplatte mit Innengewinde
- (41): Gehäuse

## Patentansprüche

1. Durchflußbegrenzer, welcher an Sanitärarmaturen und Wasserausläufen angebracht werden kann, mit einer in einem Gehäuse (19) angeordneten wasserstrahlzerteilenden Einrichtung, die eine Drosselplatte (15, 33, 35, 18, 34) mit mindestens einer Durchgangsöffnung (5, 36) hat, durch die hindurch eine vorgedrosselte Wassermenge einem Verteilerraum (3) zugeführt wird, der zwischen der Drosselplatte (15, 33, 35, 18, 34) und einer Zylinderlochplatte (24, 25, 26, 40) gebildet ist, die mindestens ein Durchgangsloch (6) zum Abführen der vorgedrosselten Wassermenge aus dem Verteilerraum (3) hat, dadurch **gekennzeichnet**, daß die Zylinderlochplatte (24, 25, 26, 40) eine weitere Drosseleinrichtung (27, 28, 29, 31) zur Feindrosselung der Wassermenge enthält.

2. Vorrichtung nach Anspruch 1, dadurch **gekennzeichnet**, daß die Drosselplatte (33) eine in die Durchgangsöffnung (5) mündende Seitenbohrung (36) hat.

3. Vorrichtung nach Anspruch 1 oder 2, dadurch **gekennzeichnet**, daß die Zylinderlochplatte (26, 40, 24 und 25) eine zentrale Gewindebohrung enthält, die vertikal zur Drosselplatte (33, 35, 15, 18 und 34) angeordnet ist.

4. Vorrichtung nach einem der Ansprüche 1 bis 3, dadurch **gekennzeichnet**, daß die Gewindebohrung eine Drosselschraube (31) enthält, an der vorzugsweise eine in Richtung der Durchgangsöffnung (5) sich erstreckende Nadelspitze (38) vorgesehen ist.

5. Vorrichtung nach Anspruch 4, dadurch **gekennzeichnet**, daß das der Durchgangsöffnung (5) zugewandte vordere Ende der Drosselschraube (29) flach geformt, abgerundet oder spitz geformt ist.

6. Vorrichtung nach Anspruch 4, dadurch **gekennzeichnet**, daß an der Drosselschraube (30) ein Schraubenkopf (20) angeformt ist, dessen Durchmesser größer als der der Drosselschraube (30) ist.

7. Vorrichtung nach Anspruch 6, dadurch **gekennzeichnet**, daß der Schraubenkopf (20) beim Verdrehen in der Zylinderlochplatte (24) versenkbar ist.

8. Vorrichtung nach einem der Ansprüche 1 bis 7, dadurch **gekennzeichnet**, daß im Verteilerraum zusätzlich eine Lochplatte (21) vorgesehen ist, die beim Einschrauben der Drosselschraube (27, 29 und 28) zentriert im Verteilerraum (3) angehoben wird, so daß der Durchfluß an der Durchgangsöffnung (5) gedrosselt wird.

9. Vorrichtung nach einem der vorhergehenden Ansprüche, dadurch **gekennzeichnet**, daß um einen Hals der Zylinderlochplatte (19, 24, 25) mindestens eine in sich geschlossene ringförmige Schraubenfeder (17) angeordnet ist, der das das Durchgangsloch (6) durchströmende Wasser zugeführt wird.

10. Vorrichtung nach einem der Ansprüche 1 bis 8, dadurch **gekennzeichnet**, daß in die Schraubenfeder (17) eine weitere Schraubenfeder (7; Fig. 9) eingeschoben ist.

11. Vorrichtung nach einem der vorhergehenden Ansprüche, dadurch **gekennzeichnet**, daß das Gehäuse (41) seitlich Luftansaugöffnungen hat, durch die hindurch dem Wasser Luft zumischbar ist.

## Claims

1. A flow limiter for attaching to sanitary fittings and water outlets, comprising a water jet-dividing device disposed in a casing (19) and comprising a throttle plate (15, 33, 35, 18, 34) with at least one passage opening (5, 36) through which a pre-throttled amount of water is supplied to a distribution chamber (3) formed between the throttle plate (15, 33, 35, 18, 34) and a cylindrical perforate plate (24, 25, 26, 40) formed with at least one passage hole (6) for discharging the pre-throttled amount of water from the distribution chamber (3), characterised in that the cylindrical perforate plate (24, 25, 26, 40) contains an additional throttle device (27, 28, 29, 31) for fine-throttling of the amount of water.

2. A device according to claim 1, characterised in that the throttle plate (33) has a side bore (36) leading into the passage opening (5).

3. A device according to claim 1 or 2, characterised in that the cylindrical perforate plate (26, 40, 24 and 25) contains a central threaded bore disposed vertically to the throttle plate (33, 35, 15, 18 and 24).

4. A device according to any of claims 1 to 3, characterised in that the threaded bore contains a throttle screw (31) on which a needle tip (38) is provided preferably extending in the direction of the passage opening (5).

5. A device according to claim 4, characterised in that the front end of the throttle screw (29) facing the passage opening (5) is flat, rounded or pointed.

6. A device according to claim 4, characterised in that a screw head (20) is formed on the throttle screw (30) and its diameter is greater than that of the throttle screw (30).

7. A device according to claim 6, characterised in that the screw head (20) can be lowered when rotated in the cylindrical perforate plate (24).

8. A device according to any of claims 1 to 7, characterised in that a perforate plate (21) is additionally provided in the distribution chamber and is centred and raised in the distribution chamber (3) when the throttle screw (27, 29 and 28) is screwed in, so that the flow through the passage opening (5) is throttled.

9. A device according to any of the preceding claims, characterised in that at least one closed annular helical spring (17) is disposed around a neck of the cylindrical perforate plate (19, 24, 25) and is supplied with the water flowing through the passage hole (6).

10. A device according to any of claims 1 to 8, characterised in that an additional helical spring (7; Fig. 9) is pushed into the helical spring (17).

11. A device according to any of the preceding claims, characterised in that the casing (41) has lateral air intake openings through which air can be mixed with the water.

## Revendications

1. Limiteur de débit, qui peut être monté dans des robinetteries de sanitaires et dans des écoulements d'eau, comprenant un dispositif diviseur de flux d'eau monté dans un corps (19), qui comprend une plaque d'étranglement (15, 33, 35, 18, 34) possédant au moins une ouverture de passage (5, 36) à travers laquelle un débit d'eau préalablement étranglé est amené à une chambre de distribution (3) qui est agencée entre la plaque d'étranglement (15, 33, 35, 18, 34) et une plaque cylindrique perforée (24, 25, 26, 40) qui possède au moins un trou de passage (6) pour évacuer de la chambre de distribution (3) le débit d'eau préalablement étranglé, caractérisé en ce que la plaque cylindrique perforée (24, 25, 26, 40) inclut un autre dispositif d'étranglement (27, 28, 29, 31) destiné à l'étranglement fin du débit d'eau.

2. Dispositif selon la revendication 1, caractérisé en ce que la plaque d'étranglement (33) possède un perçage latéral (36) qui débouche dans l'ouverture de passage (5).

3. Dispositif selon la revendication 1 ou 2, caractérisé en ce que la plaque cylindrique perforée (26, 40, 24 et 25) présente un perçage central fileté, qui s'étend perpendiculairement à la plaque d'étranglement (33, 35, 15, 18 et 34).

4. Dispositif selon une des revendications 1 à 3, caractérisé en ce que le perçage fileté reçoit une vis d'étranglement (31) sur laquelle est de préférence prévue une pointe d'aiguille (38) qui s'étend dans la direction de l'ouverture de passage (5).

5. Dispositif selon la revendication 4, caractérisé en ce que l'extrémité avant de la vis d'étranglement (29), dirigée vers l'ouverture de passage (5), est de configuration plate, arrondie ou en pointe.

6. Dispositif selon la revendication 4, caractérisé en ce que, sur la vis d'étranglement (30), est formée une tête de vis (20) dont le diamètre est plus grand que celui de la vis d'étranglement (30).

7. Dispositif selon la revendication 6, caractérisé en ce que la tête (20) de la vis d'étranglement peut lorsqu'on la tourne s'enfoncer dans la plaque perforée cylindrique (24).

8. Dispositif selon une des revendications 1 à 7, caractérisé en ce qu'il est prévu en supplément, dans la chambre de distribution, une plaque perforée (21) qui, lorsqu'on visse la vis d'étranglement (27,29 et 28), est soulevée en position centrée dans la chambre de distribution (3), de sorte que l'écoulement est étranglé au niveau de l'ouverture de passage (5).

9. Dispositif selon une des revendications précédentes, caractérisé en ce qu'autour d'un collet de la plaque cylindrique perforée (19, 24, 25), est disposé au moins un ressort hélicoidal annulaire (17) refermé sur lui-même, auquel est acheminée l'eau qui traverse le trou de passage (6).

10. Dispositif selon une des revendications 1 à 8, caractérisé en ce qu'un autre ressort hélicoïdal (7 ; Figure 9) est inséré dans le ressort hélicoïdal (17).

11. Dispositif selon une des revendications précédentes, caractérisé en ce que le boîtier (41) présente latéralement des ouvertures d'aspiration d'air, par lesquelles de l'air peut être mélangé à l'eau.
